# NEUE EUROPÄISCHE PATENTSCHRIFT

(11) **EP 3 099 980 B2**
(45) Veröffentlichungstag und Bekanntmachung des Hinweises auf die Entscheidung über den Einspruch: **28.06.2023**
(45) Hinweis auf die Patenterteilung: 26.08.2020
(21) Anmeldenummer: 15702657.6
(22) Anmeldetag: 20.01.2015
(51) Int. Cl.: F24C 15/00

(54) **BACKROHR**
OVEN
TUBE DE CUISSON

(30) Priorität: 30.01.2014 DE 102014201639
(43) Veröffentlichungstag der Anmeldung: 07.12.2016
(73) Patentinhaber: BSH Hausgeräte GmbH, 81739 München (DE)
(72) Erfinder: JÖRDENS, Frank, 83278 Traunstein (DE); MALLINGER, Peter, 83301 Traunreut (DE); MLOTEK, Dieter, 83374 Traunwalchen (DE); NEUMAYER, Dan, 83233 Bernau (DE); SCHMIDMAYER, Gerhard, 83093 Bad Endorf (DE); SCHUBERT, Lars, 83349 Palling (DE); SCHUMANN, Dirk, 83022 Rosenheim (DE)
(86) Internationale Anmeldenummer: PCT/EP2015/050977
(87) Internationale Veröffentlichungsnummer: WO 2015/113865

(56) Entgegenhaltungen:
- EP-A1- 1 947 388
- EP-A2- 0 995 951
- EP-A2- 2 128 528
- EP-A2- 2 196 735
- EP-A2- 2 295 869
- EP-A2- 2 746 677
- WO-A1-2013/152411
- DE-A1- 3 527 957
- DE-A1- 3 527 958
- DE-A1- 19 813 787
- DE-A1-102010 043 534
- FR-A1- 2 561 357

## Beschreibung

Die vorliegende Erfindung betrifft ein Backrohr.

Backrohre sollen heutzutage eine Vielzahl unterschiedlicher Funktionen bereitstellen. Zuallererst muss das Backrohr hitzebeständig sein, um den im Back- oder Garbetrieb auftretenden Temperaturen standzuhalten. Auch im Back- oder Garbetrieb aus dem Gargut austretender Wasserdampf darf das Backrohr nicht beschädigen. Ferner wünschen sich Kunden eine Selbstreinigungsautomatik, wie Ecolyse oder Pyrolyse. Sollten trotz Selbstreinigungsautomatik Rückstände im Backrohr verbleiben, so ist eine Antihaftbeschichtung günstig, die eine einfache manuelle Reinigung des Backrohrs ermöglicht. Nicht zuletzt soll der Backofen bzw. das Backrohr energieeffizient arbeiten.

Die EP 2 128 528 A2 beschreibt eine Backofenmuffel mit einem Aufnahmeraum, der von Wandelementen begrenzt ist. Wenigstens eines der Wandelemente ist für Infrarot-Strahlung durchlässig oder weist einen für Infrarot-Strahlung durchlässigen Bereich auf. Im Bereich der dem Aufnahmeraum abgewandten Außenfläche des Wandelements ist ein Infrarot-Strahlung reflektierendes Reflektionselement angeordnet.

Die EP 2 196 735 A2 beschreibt eine Muffel für ein Gargerät, welche eine rahmenartige Muffelfront umfasst, in welcher eine Beschickungsöffnung ausgebildet ist. Des Weiteren umfasst die Muffel zwei Seitenwände, welche mit der Muffelfront verbunden sind, wobei zumindest eine Seitenwand zumindest ein Verbindungselement aufweist, welches ein Element zur Erzeugung einer lösbaren Verbindung zwischen der Seitenwand und einer Abdeckung der Muffel ist.

Die WO 2013/152411 A1 beschreibt einen Backofen mit Wänden, wobei zumindest eine der Wände aus einer hochfesten unlegierten Stahlsorte gefertigt ist, die beschichtet ist.

Die DE 198 13 787 A1 beschreibt einen Backofen mit einer frontseitig durch eine Tür verschließbaren metallischen Backofenmuffel, deren Muffelwände Heizelemente zum Beheizen des Garraumes auf über etwa 180 °C bzw. des darin angeordneten Gargutes zugeordnet sind. Der Backofen umfasst eine die Muffelwände zumindest an der Innenseite bedeckende Schutzschicht. Um die Gebrauchseigenschaften der Backofenmuffel zu verbessern, ist die Stärke der Schutzschicht geringer als etwa 30 µm.
Die EP 0 995 951 A2 beschreibt einen Backofen mit Mitteln zur pyrolytischen Selbstreinigung mit einem durch eine Tür verschließbaren und durch eine Backofenmuffel begrenzten Garraum, mit einem unterhalb der Deckwand der Muffel im Garraum angeordneten ersten Heizelement und einem der Bodenwand zugeordneten zweiten Heizelement, dessen Heizleistung beim Pyrolysebetrieb wesentlich größer ist als die des ersten Heizelementes, wobei die Bodenwand als separates Teil ausgebildet ist sowie im Bodenbereich der Backofenmuffel oberhalb des zweiten Heizelementes gehaltert ist und dieses abdeckt.

Eine Aufgabe der vorliegenden Erfindung besteht darin, einen Ansatz bereitzustellen, welcher es erlaubt, den vielfältigen Anforderungen und Betriebsarten eines Backrohrs bestmöglich gerecht zu werden.

Erfindungsgemäß wird ein Backrohr mit zumindest einem ersten und einem zweiten Wandungsflachteil vorgeschlagen. Das erste Wandungsflachteil weist ein eine Oberflächenfunktion des ersten Wandungsflachteils definierendes, erstes Material auf. Das zweite Wandungsflachteil weist ein eine Oberflächenfunktion des zweiten Wandungsflachteils definierendes, zweites Material auf. Das erste und zweite Material weisen eine unterschiedliche Oberflächenfunktion auf, wobei das erste und zweite Material jeweils eine auf ein Trägermaterial aufgebrachte Beschichtung ist, wobei die Beschichtungen zu einem Innenraum des Backrohrs hinweisen, wobei die Beschichtungen in unterschiedlichen Verfahren hergestellt sind, wobei eines der Wandungsflachteile ein Boden des Backrohrs ist, wobei unter dem Boden eine Flächenheizung in Form einer Beschichtung vorgesehen ist, wobei ein Trägermaterial des Bodens als Emaillierstahl ausgebildet ist, das mit einer Beschichtung in Form von Ecolyse-Material versehen ist, wobei eines der Wandungsflachteile ein Seitenteil des Backrohrs ist, wobei sich das Seitenteil aus einem Trägermaterial und einer Beschichtung zusammensetzt, wobei das Trägermaterial des Seitenteils Aluminium ist, wobei die Beschichtung des Seitenteils die Funktionen der Strahlungsreflektion, Strahlungsemission, Dampfbeständigkeit sowie chemische Beständigkeit hat, und wobei es sich bei dem ersten Wandungsflachteil und dem zweiten Wandungsflachteil um separate Teile handelt, welche zum Bilden des Backrohrs form-, kraft- oder stoffschlüssig miteinander verbunden sind.

Eine der vorliegenden Erfindung zugrunde liegende Idee besteht darin, ein Backrohr mit zumindest zwei Wandungsflachteilen vorzusehen, welche unterschiedliche Oberflächenfunktionen erfüllen. Dadurch können auf einfache Weise unterschiedliche Funktionen in das Backrohr integriert werden.

Erfindungsgemäß handelt es sich bei dem ersten und zweiten Wandungsflachteil um separate Teile, welche zum Bilden des Backrohrs miteinander form-, kraft- oder stoffschlüssig verbunden sind.

Unter einem "Wandungsflachteil" ist vorliegend ein flächiges Teil, also ein solches Teil, bei welchem die Breite und Länge jeweils ein Vielfaches, beispielsweise zumindest ein Zehn- oder zumindest Hundertfaches, der Dicke beträgt, zu verstehen, welches eine Wandung des Backrohrs zumindest teilweise ausbildet.

Mit einer Oberflächenfunktion ist ein Einwirken auf einen Zustand oder Prozess an der Oberfläche des entsprechenden Wandungsflachteils gemeint.

Das erste oder zweite Wandungsflachteil kann auch ein drittes Material aufweisen, das eine weitere (Oberflächen-) Funktion des entsprechenden Wandungsflachteils definiert. Beispielsweise kann dieses eine Heizung sein.

Die Funktion eines Materials kann ausgewählt werden aus der Gruppe bestehend aus: Ecolyse, Pyrolyse, Strahlungsreflektion, Strahlungsemission, Antihaft, Heizung, Dampfbeständigkeit und/oder chemische Beständigkeit.

Mit "Ecolyse" ist die Funktion des Zersetzens von Verschmutzungen in einem Temperaturbereich zwischen 260 und 350° auf einer dafür angepassten Oberfläche gemeint. Die Oberfläche weist Poren auf, in welchen der Luftsauerstoff gespeichert und damit für den thermischen Abbau der Verschmutzungen bereitgestellt werden kann. Geeignete Oberflächen und Ecolyse-Materialien sind in der DE 101 50 825 A1 beschrieben.

Bei der Pyrolyse wird das Backrohr auf zumindest 400° aufgeheizt. Bei dieser Temperatur zersetzen sich vorhandene Verschmutzungen. Entsprechend temperaturstabile Materialien sind Glaskeramiken, Keramiken oder Emaille. Auch ein Sol-Gel-Material oder eine CVD-Beschichtung (also eine solche Beschichtung, welche mittels Gasphasenabscheidung hergestellt ist) kann die für die Pyrolyse erforderliche Temperaturbeständigkeit sowie die dafür günstige Oberflächenbeschaffenheit bereitstellen. Im CVD-Verfahren können beispielsweise folgende Materialien abgeschieden werden: SiO2, SiOx, TiO2, Al2O3, DLC, Polysiloxane, amorphe Kohlenwasserstoffe, fluorierte Kohlenwasserstoffe.

Unter "Strahlungsreflektion" ist der Anteil der Wärmestrahlung zu verstehen, welcher von dem ersten oder zweiten Material reflektiert wird. Eine Strahlungsreflektionsfunktion meint vorliegend eine Strahlungsreflektion von zumindest 30 %. Mit "Strahlungsemission" ist vorliegend die Funktion des ersten und zweiten Materials gemeint, auftreffende elektromagnetische Strahlung zu absorbieren. Der Emissionsgrad, auch als Emissionskoeffizient bezeichnet, gibt an, wie viel Strahlung das Material im Vergleich zu einem idealen Wärmestrahler, also einem schwarzen Körper, abgibt. Soweit vorliegend von der Funktion einer Strahlungsemission gesprochen wird, so ist hiermit gemeint, dass Wärmestrahlung mit einer Wellenlänge von zwischen 1 und 10 µm bei einer Materialtemperatur zwischen 350 und 600° zumindest größer 90% emittiert wird.

Mit "Antihaft" ist eine Beschaffenheit des ersten und des zweiten Materials gemeint, so dass ein Einbrennen von Verschmutzungen in dieses verhindert wird. Entsprechend einfach lassen sich solche Antihaft-Materialien reinigen.

Mit der Funktion "Heizung" ist gemeint, dass das erste oder zweite Material eine Flächenheizung ausbildet. Bei der Flächenheizung kann es sich um eine APS-Flächenheizung oder eine PEMS-Flächenheizung handeln. Unter APS-Flächenheizung versteht man insbesondere flächige Heizungen, bei denen auf Substraten das Dielektrikum und der Heizleiter mittels atmosphärischem Plasmaspritzen aufgetragen werden. PEMS-Flächenheizungen sind insbesondere flächige Heizungen, bei denen das Dielektrikum aus Emaille besteht, auf das mittels Siebdruckverfahren die Heizleiterbahnen in Form eines Layouts aufgedruckt werden.

Mit "Dampfbeständigung" ist gemeint, dass das entsprechende Material durch Dampf nicht beschädigt werden kann.

Mit "chemischer Beständigkeit" ist insbesondere eine Beständigkeit gegen im Haushalt übliche Chemikalien sowie Lebensmittel und Lebensmittelabbauprodukte gemeint.

Gemäß einer Ausführungsform weisen das erste und zweite Material eine unterschiedliche chemische Zusammensetzung auf.

Damit ist gemeint, dass sich das erste und zweite Material in ihrer Verhältnis- oder Strukturformel unterscheiden.

Die chemische Zusammensetzung eines Materials kann ausgewählt werden aus der Gruppe bestehend aus: Emaillierstahl, Chromstahl, rostfreier Stahl, Edelstahl, feueraluminiertes Feinblech, Aluminium, Keramik, Glaskeramik, Emaille, PTFE, Sol-Gel-Material und/oder Ecolyse-Material. Beispielsweise kann Edelstahl die Funktionen Strahlungsreflektion, Strahlungsemission, Dampfbeständigkeit und chemische Beständigkeit bereitstellen. Entsprechendes gilt auch für eloxiertes Aluminium, insbesondere feueraluminiertes Feinblech.

Glaskeramik kann beispielsweise die Funktion Pyrolyse, Dampfbeständigkeit und chemische Beständigkeit bereitstellen.

Keramik kann insbesondere die Funktion Pyrolyse, Strahlungsemission, Dampfbeständigkeit und chemische Beständigkeit bereitstellen.

Farbiges Emaille auf Emaillierstahl kann beispielsweise die Funktion Pyrolyse, Strahlungsemission, Dampfbeständigkeit und chemische Beständigkeit bereitstellen.

Transparentes Emaille auf Edelstahl kann beispielsweise die Funktion Pyrolyse, Strahlungsreflektion, Dampfbeständigkeit und chemische Beständigkeit bereitstellen.

PTFE (Polytetrafluorethylen) kann beispielsweise die Funktionen Antihaft und chemische Beständigkeit bereitstellen.

Eine keramische Antihaftschicht kann beispielsweise die Funktion Antihaft und chemische Beständigkeit bereitstellen genauso wie Sol-Gel-Material, das als Antihaft-Material vorgesehen ist.

Ein Anlaufschutz aus Sol-Gel-Material kann beispielsweise die Funktion Pyrolyse und Strahlungsreflektion bereitstellen. Eine Anlaufschutzschicht verhindert das Verfärben von Edelstahl, das durch Oxidation der Edelstahloberfläche ab ca. 200°C auftritt.

Beispielsweise kann ein im CVD-Verfahren (Gasphasenbeschichtungsverfahren) hergestellter Anlaufschutz die Funktionen Pyrolyse und Strahlungsreflektion bereitstellen.

Ein Ecolyse-Material, wie beispielsweise in der DE 101 50 825 A1 beschrieben, kann die Ecolysefunktion bereitstellen. Beispielsweise kann das Ecolyse-Material eine Struktur aus porösen Teilchen und einem Binder aufweisen, wobei die porösen Teilchen in ihren Poren keine feste oder flüssige Zweitphase aufweisen. Die porösen Teilchen können Metalloxide, Carbide oder Nitride sein.

Das erste und zweite Material bilden jeweils eine Beschichtung aus, wobei die Beschichtungen in unterschiedlichen Verfahren hergestellt sind.

Dies stellt eine weitere Möglichkeit dar, um zwei Wandungsflachteile mit unterschiedlichen Oberflächenfunktionen auf einfache Weise herzustellen.

Gemäß einer weiteren Ausführungsform sind die unterschiedlichen Verfahren ausgewählt aus der Gruppe bestehend aus: Elektrostatisches Beschichten, Tauchen, Rakeln, Aufsprühen, Gasphasenabscheiden und/oder Bedrucken.

Beispielsweise kann das Emaille in einem Pulveremaillierungsverfahren, insbesondere einem elektrostatischen Pulveremaillierungsverfahren, Nassbeschichtungsverfahren oder Tauchverfahren auf einen Emaillierstahl aufgebracht werden.

Erfindungsgemäß weist das erste Wandungsflachteil ein Trägermaterial und zumindest eine Beschichtung auf, wobei die Beschichtung aus dem ersten Material gebildet sind.

Erfindungsgemäß weist das zweite Wandungsflachteil ein Trägermaterial und zumindest eine Beschichtung auf, wobei die Beschichtung aus dem zweiten Material gebildet ist.

Ein Wandungsflachteil kann ausgewählt werden aus der Gruppe bestehend aus: Flansch, Deckel, Boden, erste Seitenwand, zweite Seitenwand und/oder Rückwand. Beispielsweise kann dem Flansch, der Decke, dem Boden, der ersten Seitenwand, der zweiten Seitenwand und der Rückwand ein erstes, zweites, drittes, viertes, fünftes bzw. sechstes Material zugeordnet sein, wobei diese Materialien jeweils unterschiedliche Oberflächenfunktionen bereitstellen. Vorzugsweise wird man in der Regel die erste und zweite Seitenwand jedoch mit derselben Oberflächenfunktion vorsehen.

Gemäß einer weiteren Ausführungsform sind das erste und zweite Wandungsflachteil mittels Zusammensetzens, Schraubens, Nietens, Umformens, Schweißens, Lötens und/oder Klebens miteinander verbunden.

Das erste und zweite Wandungsflachteil sollen also jeweils zunächst mit dem ersten bzw. zweiten Material vorgesehen werden und hiernach erst zum Bilden des Backrohrs miteinander verbunden werden.

Weiterhin wird ein Backofen mit dem vorstehend beschriebenen Backrohr bereitgestellt.

Des Weiteren wird ein Verfahren gemäß dem Anspruch 6 bereitgestellt.

Bei dem Backofen handelt es sich um ein Haushaltsgerät.

Gemäß einer Ausführungsform werden das erste Wandungsflachteil mit einer Beschichtung aus dem ersten Material und das zweite Wandungsflachteil mit einer Beschichtung aus dem zweiten Material vorgesehen, bevor das erste und zweite Wandungsflachteil miteinander zum Bilden des Backrohrs miteinander verbunden werden.

Die für das Backrohr beschriebenen Merkmale und Ausführungsformen gelten entsprechend für das Verfahren zum Herstellen des Backrohrs.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.
Fig. 1 zeigt in einer perspektivischen Darstellung eine Explosionsansicht eines Backrohrs gemäß einer Ausführungsform;
Fig. 2 zeigt einen Schnitt II-II aus Fig. 1;
Fig. 3 zeigt einen Schnitt III-III aus Fig. 1;
Fig. 4 zeigt einen Schnitt IV-IV aus Fig. 1;
Fig. 5 zeigt einen Schnitt V-V aus Fig. 1;
Fig. 6 zeigt einen Schnitt VI-VI aus Fig. 1;
Fig. 7 zeigt einen Schnitt aus Fig. 1 gemäß einer Ausführungsform, die nicht zum Schutzumfang gehört; und
Fig. 8 zeigt in einer perspektivischen Ansicht das Backrohr aus Fig. 1 im zusammengefügten Zustand.

In den Figuren sind gleiche oder funktionsgleiche Elemente mit denselben Bezugszeichen versehen worden, sofern nichts anderes angegeben ist.

Fig. 1 zeigt schematisch angedeutet einen Backofen 10 mit einem in einer Explosionsansicht dargestellten Backrohr 20. Der Backofen 10 ist als Haushaltsgerät ausgebildet.

Das Backrohr 20 umfasst eine Rückwand 1, einen Boden 2, zwei sich gegenüberliegende Seitenwände 3, eine Decke 4 und einen Flansch 5. Der Flansch 5 begrenzt eine Öffnung 6, welche einen Zugang zu dem Innenraum 7 des Backrohrs 20 im Betrieb des Backofens 10 erlaubt. Unter anderem wird an dem Flansch 5 beispielsweise eine nicht gezeigte Tür zum Verschließen und Freigeben der Öffnung 6 befestigt.

Die Rückwand 1, der Boden 2, die Seitenwände 3, die Decke 4 und der Flansch 5 sind jeweils als Wandungsflachteile ausgebildet.

Gemäß dem in Fig. 2 gezeigten Schnitt II-II setzt die Rückwand 1 aus einem Trägermaterial 1a und einer Beschichtung 1b zusammen. Die Beschichtung 1b weist zu dem Innenraum 7 hin. Die Beschichtung 1b wird vor einem Zusammenfügen der in Fig. 1 gezeigten Teile 1 - 5 auf das Trägermaterial 1a aufgebracht. Die Beschichtung 1b weist ein die Oberflächenfunktion (bezogen auf den Innenraum 7) definierendes Material auf.

Das vorstehend Gesagte gilt entsprechend für die Fig. 3 - 6, wobei "a" das Trägermaterial und "b" die Beschichtung andeutet.

Zurückkehrend zu Fig. 2, kann beispielsweise das Trägermaterial 1a ein Emaillierstahl sein. Die Beschichtung 1b kann ein farbiges Email sein, mit welchem der Emaillierstahl beschichtet ist. Als Beschichtungsverfahren kommt beispielsweise ein elektrostatisches Beschichten, ein Tauchen, ein Aufsprühen und/oder ein Bedrucken in Betracht. Die Beschichtung 1b stellt dadurch die Funktionen Pyrolyse, Dampfbeständigkeit und chemische Beständigkeit bereit.

Fig. 3 zeigt einen Schnitt III-III aus Fig. 1. Das Trägermaterial 2a ist als Emaillierstahl ausgebildet, welcher mit einer Beschichtung 2b in Form von Ecolyse-Material versehen ist. Bezüglich der möglichen Beschichtungsverfahren gilt hier und im Weiteren das vorstehend zu Beschichtungsverfahren Ausgeführte. Das Ecolyse-Material weist beispielsweise eine Struktur aus porösen Teilchen und einem Binder auf. Die porösen Teilchen können beispielsweise SiO₂, TiO₂, Al₂O₃, ZrO₂, SiC, Si₃N₄, C, B₂O₃, vorzugsweise γ-Al₂O₃, sein. Der Binder kann anorganisch, insbesondere ein anorganisches Polymer wie Siliconharz oder ein anorganisches Sol, ein offenzelliges oder dichtes Glas, ein polymeres Phosphat, ein Silikat, ein Ton- oder Wasserglas sein. Durch die Beschichtung 2b wird somit eine lokale Ecolyse bereitgestellt. Unter dem Boden 2 ist eine Flächenheizung 2c, insbesondere eine APS-Flächenheizung oder PEMS-Flächenheizung, vorgesehen. Die Flächenheizung 2c ist ebenfalls in Form einer Beschichtung vorgesehen. Der Boden 2 weist entsprechend die Heizungsfunktion auf.

Fig. 4 zeigt einen Schnitt IV-IV aus Fig. 1. Die nachfolgenden Ausführungen beziehen sich auf das in Fig. 1 rechts gezeigte Seitenteil, können aber genauso für das in Fig. 1 links gezeigte Seitenteil 3 Gültigkeit haben.

Das Seitenteil 3 setzt sich aus einem Trägermaterial 3a und einer Beschichtung 3b zusammen. Das Trägermaterial 3a ist Aluminium. Die Beschichtung 3b kann eine Oxidschicht sein, welche durch Eloxieren des Trägermaterials 3a gebildet ist.

Die Beschichtung 3b hat die Funktionen der Strahlungsreflektion, Strahlungsemission, Dampfbeständigkeit sowie chemische Beständigkeit. Die so hergestellten Seitenwände 3 sind beispielsweise gegenüber Stahlteilen vorteilhaft, da sie aufgrund ihrer Strahlungsreflektion und Strahlungsemission energiesparend wirken. Außerdem sind die Seitenteile 3 thermisch weniger belastet, so dass es unschädlich ist, an dieser Stelle Aluminium bzw. Aluminiumoxid einzusetzen.

Fig. 5 zeigt einen Schnitt V-V aus Fig. 1. Die Decke 4 umfasst ein Trägermaterial 4a und eine Beschichtung 4b. Das Trägermaterial 4a ist beispielsweise Edelstahl und die Beschichtung 4b ein transparentes Emaille.

Die Beschichtung 4b stellt damit die Funktionen Pyrolyse und Strahlungsreflektion bereit.

Fig. 6 zeigt einen Schnitt VI-VI aus Fig. 1. Der Flansch 5 umfasst ein Trägermaterial 5a und eine Beschichtung 5b. Als Trägermaterial 5a kann beispielsweise Edelstahl und als Beschichtung 5b ein CVD-Anlaufschutz vorgesehen sein.

Damit stellt die Beschichtung 5b einen Anlaufschutz bereit.

Fig. 7 zeigt nun eine Ausführungsform, die nicht zum Schutzumfang gehört, wobei die Rückwand 1, der Boden 2, die Seitenwand 3, die Decke 4 und/oder der Flansch 5 ausschließlich aus dem funktionsgebenden Material gebildet sind. Beispielsweise können die Teile 1 - 4 sämtlich oder nur einige dieser aus einem Vollmaterial, beispielsweise aus Glaskeramik oder Keramik, hergestellt sein. Alternativ ist es beispielsweise auch denkbar, den Boden 2, die Seitenwände 3 und die Decke 4 aus Volledelstahl herzustellen.

Weiterhin könnten die Seitenwände 3 mit einer Beschichtung 3b in Form eines Antihaftmaterials, beispielsweise PTFE, einer keramischen Antihaftschicht oder einem Sol-Gel-Antihaft, vorgesehen sein.

Tabelle 2 zeigt nachfolgend besonders vorteilhafte Funktionskombinationen für das Backrohr aus Fig. 1. Die jeweils links neben dem "+" stehende(n) Ziffer(n) bezieht sich auf die links gezeigte Funktion. Die rechts neben dem "+" stehende(n) Ziffer(n) beziehen sich auf die oberhalb dargestellte Funktion.

Anhand der Tabelle 1 werden nachfolgend beispielhaft Materialien dargestellt, welche als Beschichtung, Trägermaterial oder Vollmaterial nicht erfindungsgemäße Funktionen erfüllen können. Die Ziffern 1 - 5 stimmen dabei mit den in Fig. 1 gezeigten Wandungsflachteilen überein. Tabelle 2 zeigt nachfolgend nicht erfindungsgemäße Funktionskombinationen für das Backrohr aus Fig. 1. Die jeweils links neben dem "+" stehende(n) Ziffer(n) bezieht sich auf die links gezeigte Funktion. Die rechts neben dem "+" stehende(n) Ziffer(n) beziehen sich auf die oberhalb dargestellte Funktion.

So kann beispielsweise der Boden 2 eine Ecolysefunktion bereitstellen, während die Rückwand 1, die Seitenwände 3 und die Decke 4 eine Pyrolysefunktion bereitstellen.

Gemäß einem weiteren Ausführungsbeispiel können die Seitenwände 3 und die Decke 4 eine Pyrolysefunktion bereitstellen, während der Boden 2 eine Strahlungsreflektion vorsieht.

Gemäß einem weiteren Ausführungsbeispiel sieht der Boden 2 eine Ecolysefunktion vor, während die Rückwand 1, die Seitenwände 3 und die Decke 4 eine Antihaftfunktion jeweils vorsehen. Diese Funktionen können nicht erfindungsgemäß auch vertauscht vorgesehen werden, so dass die Rückwand 1, die Seitenwände 3 und die Decke 4 die Pyrolysefunktion und der Boden 2 die Antihaftfunktion vorsieht.

Gemäß einem nicht erfindungsgemäßen Ausführungsbeispiel sehen der Boden 2 und die Decke 4 die Pyrolysefunktion und die Rückwand 1, der Boden 2, die Seitenwände 3 und die Decke 4 die Heizungsfunktion vor. Durch die Heizflächen an Rückwand 1, Seitenwänden 3 und Decke 4 - zusätzlich zu der dem Boden 2 zugeordneten Heizfläche 2c - kann die Aufheizgeschwindigkeit erhöht und die Maximaltemperatur reduziert werden, was zu energetischen Vorteilen führt. Die Beheizung der Rückwand 1 kann bspw. zur Beheizung der Umluft genutzt werden, insbesondere wenn zum Zweck der katalytischen Umluftreinigung die Rückwand 1 mit einem katalytischen System z.B. mit einem Ecolyse-Material beschichtet ist.

Gemäß einem nicht erfindungsgemäßen Ausführungsbeispiel sorgen der Boden 2 und die Decke 4 für eine Strahlungsreflektion, während die Rückwand 1 und die Decke 4 die Heizungsfunktion bereitstellen.

Gemäß einem nicht erfindungsgemäßen Ausführungsbeispiel stellen der Boden 2 und die Decke 4 die Strahlungsemissionsfunktion bereit und sehen gleichzeitig auch die Heizungsfunktion vor. Gemäß einem nicht erfindungsgemäßen Ausführungsbeispiel ist der Boden 2 mit der Antihaftfunktion vorgesehen und die Rückwand 1 und die Seitenwände 3 stellen die Heizungsfunktion bereit. Gemäß einer nicht erfindungsgemäßen Ausführungsform sind die Rückwand 1, der Boden 2, die Seitenwände 3 und die Decke 4 mit der Antihaftfunktion und der Flansch 5 mit der Dampfbeständigkeitsfunktion vorgesehen.

Die vorstehend im Zusammenhang mit Tabelle 2 beschriebenen Funktionen werden beispielsweise durch die in Tabelle 1 gezeigten Materialien erreicht.

Fig. 8 zeigt das Backrohr 20 aus Fig. 1 in einem zusammengesetzten Zustand. Die Rückwand 1, der Boden 2, die Seitenwände 3, die Decke 4 und der Flansch 5 sind hier beispielsweise durch Schweißen miteinander fest verbunden.

### Verwendete Bezugszeichen:

- 1: Rückwand
- 1a: Trägermaterial
- 1b: Beschichtung
- 2: Boden
- 2a: Trägermaterial
- 2b: Beschichtung
- 3: Seitenwand
- 3a: Trägermaterial
- 3b: Beschichtung
- 4: Decke
- 4a: Trägermaterial
- 4b: Beschichtung
- 5: Flansch
- 5a: Trägermaterial
- 5b: Beschichtung
- 6: Öffnung
- 7: Innenraum
- 10: Backofen
- 20: Backrohr

## Patentansprüche

1. Backrohr (20) mit zumindest einem ersten Wandungsflachteil (1 - 5), welches ein eine Oberflächenfunktion des ersten Wandungsflachteils (1 - 5) definierendes, erstes Material aufweist, und einem zweiten Wandungsflachteil (1 - 5), welches ein eine Oberflächenfunktion des zweiten Wandungsflachteils (1 - 5) definierendes, zweites Material aufweist, wobei das erste und zweite Material eine unterschiedliche Oberflächenfunktion aufweisen, wobei das erste und zweite Material jeweils eine auf ein Trägermaterial (1a - 5a) aufgebrachte Beschichtung (1b - 5b) ist, wobei die Beschichtungen (1b - 5b) zu einem Innenraum (7) des Backrohrs (20) hinweisen, wobei die Beschichtungen (1b - 5b) in unterschiedlichen Verfahren hergestellt sind, wobei eines der Wandungsflachteile (1 - 5) ein Boden (2) des Backrohrs (20) ist, wobei unter dem Boden (2) eine Flächenheizung (2c) in Form einer Beschichtung vorgesehen ist, wobei eines der Wandungsflachteile (1 - 5) ein Seitenteil (3) des Backrohrs (20) ist, wobei sich das Seitenteil (3) aus einem Trägermaterial (3a) und einer Beschichtung (3b) zusammensetzt, wobei die Beschichtung (3b) des Seitenteils (3) die Funktionen der Strahlungsreflektion, Strahlungsemission, Dampfbeständigkeit sowie chemische Beständigkeit hat, und wobei es sich bei dem ersten Wandungsflachteil (1 - 5) und dem zweiten Wandungsflachteil (1 - 5) um separate Teile handelt, welche zum Bilden des Backrohrs (20) form-, kraft- oder stoffschlüssig miteinander verbunden sind,
**dadurch gekennzeichnet, dass**
ein Trägermaterial (2a) des Bodens (2) als Emaillierstahl ausgebildet ist, das mit einer Beschichtung (2b) in Form von Ecolyse-Material versehen ist, und das Trägermaterial (3a) des Seitenteils (3) Aluminium ist.

2. Backrohr nach Anspruch 1, **dadurch gekennzeichnet, dass** das erste und zweite Material eine unterschiedliche chemische Zusammensetzung aufweisen.

3. Backrohr nach Anspruch 1 oder 2, **dadurch gekennzeichnet, dass** die unterschiedlichen Verfahren ausgewählt sind aus der Gruppe bestehend aus elektrostatisches Beschichten, Tauchen, Rakeln, Aufsprühen, Gasphasenabscheiden und/oder Bedrucken.

4. Backrohr nach einem der Ansprüche 1 - 3, **dadurch gekennzeichnet, dass** das erste und zweite Wandungsflachteil (1 - 5) mittels Zusammensetzens, Schraubens, Nietens, Umformens, Schweißens, Lötens und/oder Klebens miteinander verbunden sind.

5. Backofen (10) mit einem Backrohr (20) nach einem der Ansprüche 1 - 4.

6. Verfahren zum Herstellen eines Backrohrs (20) nach einem der Ansprüche 1 - 4 oder eines Backofens (10) nach Anspruch 5, wobei das zumindest erste und zweite Wandungsflachteil (1 - 5) zunächst mit dem ersten und zweiten Material gebildet und hiernach zum Herstellen des Backrohrs (20) miteinander verbunden werden, wobei das erste und zweite Material jeweils eine auf ein Trägermaterial (1a - 5a) aufgebrachte Beschichtung (1b - 5b) ist, wobei die Beschichtungen (1b - 5b) zu einem Innenraum (7) des Backrohrs (20) hinweisen, wobei die Beschichtungen (1b - 5b) in unterschiedlichen Verfahren hergestellt werden, wobei eines der Wandungsflachteile (1 - 5) ein Boden (2) des Backrohrs (20) ist, wobei unter dem Boden (2) eine Flächenheizung (2c) in Form einer Beschichtung vorgesehen wird, wobei ein Trägermaterial (2a) des Bodens (2) als Emaillierstahl ausgebildet ist, das mit einer Beschichtung (2b) in Form von Ecolyse-Material versehen ist, wobei eines der Wandungsflachteile (1 - 5) ein Seitenteil (3) des Backrohrs (20) ist, wobei sich das Seitenteil (3) aus einem Trägermaterial (3a) und einer Beschichtung (3b) zusammensetzt, wobei das Trägermaterial (3a) des Seitenteils (3) Aluminium ist, wobei die Beschichtung (3b) des Seitenteils (3) die Funktionen der Strahlungsreflektion, Strahlungsemission, Dampfbeständigkeit sowie chemische Beständigkeit hat, und wobei es sich bei dem ersten Wandungsflachteil (1 - 5) und dem zweiten Wandungsflachteil (1 - 5) um separate Teile handelt, welche zum Bilden des Backrohrs (20) form-, kraft- oder stoffschlüssig miteinander verbunden werden.

## Claims

1. Oven (20) having at least one first wall flat part (1-5) which has a first material defining a surface function of the first wall flat part (1-5), and a second wall flat part (1-5) which has a second material defining a surface function of the second wall flat part (1-5), wherein the first and second material have a different surface function, wherein the first and second material are in each case a coating (1b-5b) applied to a carrier material (1a-5a), wherein the coatings (1b-5b) point towards an inner compartment (7) of the oven (20), wherein the coatings (1b-5b) are manufactured in different processes, wherein one of the wall flat parts (1-5) is a bottom (2) of the oven (20), wherein panel heating (2c) in the form of a coating is provided under the bottom (2), wherein one of the wall flat parts (1-5) is a side part (3) of the oven (20), wherein the side part (3) is composed of a carrier material (3a) and a coating (3b), wherein the coating (3b) of the side part (3) has the functions of radiation reflection, radiation emission, steam resistance and chemical resistance, and wherein the first wall flat part (1-5) and the second wall flat part (1-5) are separate parts which are connected to one another in a form-fit, force-fit or material-bonded manner to form the oven (20),
**characterised in that**
a carrier material (2a) of the bottom (2) is embodied as enamelled steel, which is provided with a coating (2b) in the form of an Ecolyse material, and the carrier material (3a) of the side part (3) is aluminium.

2. Oven according to claim 1, **characterised in that** the first and second material have a different chemical composition.

3. Oven according to claim 1 or 2, **characterised in that** the different processes are selected from the group consisting of electrostatic coating, dipping, knife coating, spraying, vapour deposition and/or printing.

4. Oven according to one of claims 1-3, **characterised in that** the first and second wall flat parts (1-5) are connected to one another by means of assembly, screwing, riveting, forming, welding, soldering and/or gluing.

5. Baking oven (10) having an oven (20) according to one of claims 1-4.

6. Method for manufacturing an oven (20) according to one of claims 1-4 or a baking oven (10) according to claim 5, wherein the at least first and second wall flat parts (1-5) are first formed with the first and second material and thereafter are connected to one another to produce the baking oven (20), wherein the first and second material are in each case a coating (1b-5b) applied to a carrier material (1a-5a), wherein the coatings (1b-5b) point towards an inner compartment (7) of the oven (20), wherein the coatings (1b-5b) are manufactured in different processes, wherein one of the wall flat parts (1-5) is a bottom (2) of the oven (20), wherein panel heating (2c) in the form of a coating is provided under the bottom (2), wherein a carrier material (2a) of the bottom (2) is embodied as enamelled steel, which is provided with a coating (2b) in the form of an Ecolyse material, wherein one of the wall flat parts (1-5) is a side part (3) of the oven (20), wherein the side part (3) is composed of a carrier material (3a) and a coating (3b), wherein the carrier material (3a) of the side part (3) is aluminium, wherein the coating (3b) of the side part (3) has the functions of radiation reflection, radiation emission, steam resistance and chemical resistance, and wherein the first wall flat part (1-5) and the second wall flat part (1-5) are separate parts which are connected to one another in a form-fit, force-fit or material-bonded manner to form the oven (20).

## Revendications

1. Enceinte de cuisson (20) comprenant au moins un premier élément de paroi plat (1-5) qui présente un premier matériau qui définit une fonction de surface du premier élément de paroi plat (1-5), et un second élément de paroi plat (1-5) qui présente un second matériau qui définit une fonction de surface du second élément de paroi plat (1-5), dans lequel le premier et le second matériau présentent une fonction de surface différente, dans lequel le premier et le second matériau sont respectivement un revêtement (1b-5b) appliqué sur un matériau de support (1a-5a), dans lequel les revêtements (1b-5b) sont dirigés vers un espace intérieur (7) de l'enceinte de cuisson (20), dans lequel les revêtements (1b-5b) sont fabriqués selon des procédés différents, dans lequel l'un des éléments de paroi plats (1-5) est un fond (2) de l'enceinte de cuisson (20), dans lequel sous le fond (2) est prévu un chauffage de surface (2c) sous la forme d'un revêtement, dans lequel l'un des éléments de paroi plats (1-5) est un élément latéral (3) de l'enceinte de cuisson (20), dans lequel l'élément latéral (3) est composé d'un matériau de support (3a) et d'un revêtement (3b), dans lequel le revêtement (3b) de l'élément latéral (3) a les fonctions de réflexion de rayonnement, d'émission de rayonnement, de résistance à la vapeur et de résistance chimique, et dans lequel le premier élément de paroi plat (1-5) et le second élément de paroi plat (1-5) sont des éléments séparés qui sont reliés ensemble par complémentarité de formes, de forces ou de matières pour la formation de l'enceinte de cuisson (20),
**caractérisé en ce que**
un matériau de support (2a) du fond (2) est formé en tant qu'acier émaillé, lequel est pourvu d'un revêtement (2b) sous la forme d'un matériau ecolyse et le matériau de support (3a) de l'élément latéral (3) est de l'aluminium.

2. Enceinte de cuisson selon la revendication 1, **caractérisée en ce que** le premier et le second matériau présentent une composition chimique différente.

3. Enceinte de cuisson selon l'une des revendications 1 ou 2, **caractérisée en ce que** les différents procédés sont sélectionnés à partir du groupe constitué par un revêtement électrostatique, une immersion, un raclage, une pulvérisation, un dépôt en phase vapeur et/ou une impression.

4. Enceinte de cuisson selon l'une des revendications 1 à 3, **caractérisée en ce que** le premier et le second élément de paroi plat (1-5) sont reliés ensemble au moyen d'un assemblage, d'un vissage, d'un rivetage, d'un remodelage, d'un soudage, d'un brasage et/ou d'un collage.

5. Four de cuisson (10) comprenant une enceinte de cuisson (20) selon l'une des revendications 1 à 4.

6. Procédé destiné à la fabrication d'une enceinte de cuisson (20) selon l'une des revendications 1 à 4 ou d'un four de cuisson (10) selon la revendication 5, dans lequel l'au moins un premier et l'au moins un second élément de paroi plat (1-5) sont formés dans un premier temps avec le premier et le second matériau et sont reliés ensemble dans un second temps pour la fabrication de l'enceinte de cuisson (20), dans lequel le premier et le second matériau sont respectivement un revêtement (1b-5b) appliqué sur un matériau de support (1a-5a), dans lequel les revêtements (1b-5b) sont dirigés vers un espace intérieur (7) de l'enceinte de cuisson (20), dans lequel les revêtements (1b-5b) sont fabriqués selon des procédés différents, dans lequel l'un des éléments de paroi plats (1-5) est un fond (2) de l'enceinte de cuisson (20), dans lequel sous le fond (2) est prévu un chauffage de surface (2c) sous la forme d'un revêtement, dans lequel un matériau de support (2a) du fond (2) est réalisé en tant qu'acier émaillé, qui est pourvu d'un revêtement (2b) sous la forme d'un matériau ecolyse, dans lequel l'un des éléments de paroi plates (1-5) est un élément latéral (3) de l'enceinte de cuisson (20), dans lequel l'élément latéral (3) est composé d'un matériau de support (3a) et d'un revêtement (3b), dans lequel le matériau de support (3a) de l'élément latéral (3) est de l'aluminium, dans lequel le revêtement (3b) de l'élément latéral (3) a les fonctions de réflexion de rayonnement, d'émission de rayonnement, de résistance à la vapeur et de résistance chimique,
et dans lequel le premier élément de paroi plat (1-5) et le second élément de paroi plat (1-5) sont des éléments séparés qui sont reliés ensemble par complémentarité de formes, de forces ou de matières pour la formation de l'enceinte de cuisson (20).
